# EUROPÄISCHE PATENTSCHRIFT

(11) **EP 2 553 271 B1**
(45) Veröffentlichungstag und Bekanntmachung des Hinweises auf die Patenterteilung: **17.06.2020**
(21) Anmeldenummer: 11708803.9
(22) Anmeldetag: 11.03.2011
(51) Int. Cl.: F04C 15/00, F04C 3/08

(54) **FÖRDERAGGREGAT**
DELIVERY UNIT
UNITÉ DE REFOULEMENT

(30) Priorität: 26.03.2010 DE 102010003319
(43) Veröffentlichungstag der Anmeldung: 06.02.2013
(73) Patentinhaber: Robert Bosch GmbH, 70442 Stuttgart (DE)
(72) Erfinder: LAFORSCH, Oliver, 70193 Stuttgart (DE); AMESOEDER, Dieter, 74321 Bietigheim-Bissingen (DE); KACMAR, Marian, 70190 Stuttgart (DE)
(86) Internationale Anmeldenummer: PCT/EP2011/053693
(87) Internationale Veröffentlichungsnummer: WO 2011/117087

(56) Entgegenhaltungen:
- EP-A2- 2 119 869
- DE-A1- 10 335 939
- DE-A1-102008 003 240
- US-A- 2 431 817
- US-A1- 2008 041 472
- US-B1- 6 168 404

## Beschreibung

### Stand der Technik

Die Erfindung geht aus von einem Förderaggregat nach der Gattung des Hauptanspruchs.

Es ist schon ein Förderaggregat aus der DE 103 35 939 A1 bekannt, mit einem Antriebsrotor und einem vom Antriebsrotor angetriebenen Abtriebsrotor, die in einem Rotorgehäuse drehbar gelagert sind und über jeweils eine Stirnverzahnung kämmend zusammenwirken, wobei zumindest einer der beiden Rotoren axial verstellbar und auf seiner dem anderen Rotor abgewandten Rückseite über einen Ausgleichskanal mit einem Ausgleichsdruck beaufschlagt ist. Der Ausgleichsdruck wirkt zum einen den axialen Druckkräften entgegen, die in den zwischen den Rotoren gebildeten Arbeitskammern entstehen, zum anderen kompensiert er Kräfte, die die beiden Rotoren auseinanderdrücken würden. Dadurch wird sichergestellt, dass der Abstand zwischen den Rotoren nicht verändert wird. Der Ausgleichsdruck entspricht häufig dem Druck der Druckseite des Förderaggregates, wodurch die Kräfte auf die Rotoren deutlich höher sind als erforderlich. Dies führt zu erhöhter Reibung in den Lagern und zwischen den Rotoren. Die Rückseite der Rotoren kann auch über Spaltströmungen versorgt werden. Dies hat den Nachteil, dass sich ein undefinierter Ausgleichsdruck einstellt, der von den Leckageströmen abhängt, die in den Raum oder aus dem Raum hinter dem Rotor strömen. Auch bei dieser Ausführung hat der Ausgleichsdruck nicht den idealen Wert für einen reibungsarmen Betrieb. Aus der US 6,168,404 ist ein Ventil zur Einstellung eines Drucks in einer Steuerkammer zur Druckbeaufschlagung eines Verdichterelements zwecks Einstellung eines Anpressdruckes bekannt.

### Vorteile der Erfindung

Das erfindungsgemäße Förderaggregat mit den kennzeichnenden Merkmalen des Hauptanspruchs hat demgegenüber den Vorteil, dass ein definierter Ausgleichsdruck auf der Rückseite des axial verstellbaren Rotors eingestellt wird, indem ein Steuerventil vorgesehen ist, das den Ausgleichsdruck auf einen vorbestimmten Wert zwischen einem Druck der Druckseite und einem Druck der Saugseite einstellt. Der Ausgleichsdruck wird abhängig vom jeweiligen Betriebspunkt des Förderaggregates eingestellt, und zwar auf einen Wert, der einen möglichst reibungsarmen Betrieb des Förderaggregates ermöglicht.

Über den so eingestellten Druck auf die rückseitige Fläche am Rotor wird eine definierte Kraft auf den Rotor ausgeübt. Der Druck der Saugseite sowie der Druckseite üben auf die Rotoren Kräfte aus, die versuchen, die Rotoren auseinander zu treiben. Da die druckbeaufschlagten Flächen gleich bleiben, ist die ideale Ausgleichskraft auf die Rotoren proportional zum Druckunterschied zwischen Druckseite und Saugseite. Daher ist ein Proportionalventil gut geeignet, die Kräfte zu kompensieren und damit die Reibung zwischen den Rotoren, zwischen Rotoren und dem Gehäuse und in den Lagern zu reduzieren. Dies führt zu geringerem Verschleiß und höherem Wirkungsgrad. Der Ausgleichsdruck kann sowohl an einem Rotor als auch an beiden Rotoren kompensierend eingesetzt werden. Des weiteren können für die beiden Rotoren unterschiedliche Ausgleichsdrücke durch den Einsatz von zwei Proportionalventilen erzeugt werden.

Durch die in den Unteransprüchen aufgeführten Maßnahmen sind vorteilhafte Weiterbildungen und Verbesserungen des im Hauptanspruch angegebenen Förderaggregates möglich.

Gemäß der Erfindung weist das Steuerventil einen Steuerkolben und drei durch den Steuerkolben voneinander getrennte Steuerkammern auf, wobei die erste Steuerkammer des Steuerventils mit dem Druck der Druckseite und die zweite Steuerkammer mit dem Druck der Saugseite beaufschlagt ist, wobei die dritte Steuerkammer über einen am Steuerkolben ausgeführten Steuerkanal mit der ersten Kammer oder mit der zweiten Kammer strömungsverbindbar ist. Auf diese Weise wird ein Ausgleichsdruck eingestellt, der einen Wert zwischen einem Druck der Druckseite und einem Druck der Saugseite aufweist.

Der Eingangsquerschnitt des Steuerkanals ist abhängig von der Position des Steuerkolbens veränderbar; auf diese Weise wird ein vorbestimmter Druckverlust erreicht.

Vorteilhaft ist, wenn der Steuerkolben einen Durchgangskanal zwischen der ersten und der zweiten Kammer durchragt, wobei der variable Eingangsquerschnitt des Steuerventils durch eine teilweise Überdeckung des Eingangsquerschnitts mit der Wandung des Durchgangskanals erreicht ist. Auf diese Weise wird ein vorbestimmter Druckverlust am Steuerventil erzeugt.

Sehr vorteilhaft ist es, wenn das Steuerventil ein Proportionalventil ist, bei dem der Quotient der Differenz von Ausgleichsdruck und Saugdruck zur Differenz von druckseitigem Druck und Saugdruck konstant ist.

Der Steuerkolben ist von zwei einander entgegen wirkenden Ventilfedern beaufschlagt; auf diese Weise wird eine Rückstellung des Steuerkolbens in eine vorbestimmte Ausgangslage beim Ausschalten des Förderaggregates erreicht.

Desweiteren vorteilhaft ist, wenn das Steuerventil am Rotorgehäuse des Förderaggregates befestigt oder im Rotorgehäuse integriert ist.

Der Druck der dritten Steuerkammer wird über eine Strömungsverbindung auf die Rückseite des axial verstellbaren Rotors geleitet; auf diese Weise gelangt der am Steuerventil eingestellte Ausgleichsdruck auf die Rückseite des Rotors.

### Zeichnung

Ein Ausführungsbeispiel der Erfindung ist in der Zeichnung vereinfacht dargestellt und in der nachfolgenden Beschreibung näher erläutert.

### Beschreibung des Ausführungsbeispiels

Die Zeichnung zeigt im Schnitt eine Teilansicht des erfindungsgemäßen Förderaggregates.

Das Förderaggregat dient der Förderung von flüssigen oder gasförmigen Medien, beispielsweise Flüssigkeiten oder Gasen. Das Förderaggregat 1 weist einen Antriebsrotor 2 und einem vom Antriebsrotor 2 angetriebenen Abtriebsrotor 3 auf, die beide in einem Rotorgehäuse 4 drehbar angeordnet sind und über jeweils eine Stirnverzahnung 5 kämmend zusammenwirken. Die Stirnverzahnung 5 ist beispielsweise eine Zykloiden- oder Trochoidenverzahnung, kann aber selbstverständlich auch eine andere Verzahnung sein. Die beiden Rotoren 2,3 haben gemäß dem Ausführungsbeispiel an ihrem Außenumfang abschnittsweise eine Kugelform. Der Antriebsrotor 2 wird von einem Motor 8, beispielsweise einem Elektromotor, angetrieben. Für die Rotoren 2,3 ist jeweils ein Rotorlager 9,10 vorgesehen. Die Rotoren 2,3 haben jeweils eine Rotorachse 6,7 die beispielsweise zueinander schräg gestellt sind, also nicht fluchten. Zumindest einer der beiden Rotoren 2,3 ist axial verstellbar. Beispielsweise ist dieser axial verstellbare Rotor 3 mittels eines Federelementes 30 in Richtung des anderen Rotors 2 gedrückt. Das Federelement 30 ist eine Druckfeder, beispielsweise eine Tellerfeder oder eine Schraubenfeder. Auf diese Weise ist sichergestellt, dass die Rotoren 2,3 zu jeder Zeit aneinander anliegen.

Beispielsweise sind beide Rotoren 2,3 in ihrem Rotorlager 9,10 axial verstellbar vorgesehen. Zwischen den Rotoren 2,3 sind Arbeitsräume 11 gebildet, in denen das Medium durch Verdrängung gefördert wird. In Arbeitsräumen 11, deren Volumen gerade verkleinert wird, wird Druck aufgebaut. Dieser Druck wirkt auch in axialer Richtung auf die Rotorlager 9,10 der Rotoren 2,3. Um ein Abheben der Rotoren 2,3 zu verhindern, ist die dem jeweils anderen Rotor 2,3 abgewandte Rückseite 2.1,3.1 des Rotors 2,3 mit einem Ausgleichsdruck beaufschlagt. Auf diese Weise werden die auf die Rotoren 2,3 wirkenden Druckkräfte zumindest teilweise kompensiert. Dies erfolgt nach dem Ausführungsbeispiel an beiden Rotoren 2,3, kann aber selbstverständlich auch nur an einem der Rotoren 2,3 verwirklicht sein.

Erfindungsgemäß ist ein Steuerventil 14 vorgesehen, das den auf die Rückseiten 2.1,3.1 wirkenden Ausgleichsdruck auf einen vorbestimmten Wert zwischen einem Druck der Druckseite und einem Druck der Saugseite einstellt. Die Saugseite ist ein nicht dargestellter Eingang und die Druckseite ein nicht dargestellter Ausgang des Förderaggregates. Auf diese Weise wird der Ausgleichsdruck auf einen vorbestimmten Wert abhängig vom jeweiligen Betriebspunkt des Förderaggregates eingestellt, und zwar auf einen Wert, der einen möglichst reibungsarmen Betrieb des Förderaggregates ermöglicht.

Das Steuerventil 14 hat einen Steuerkolben 15 und drei durch den Steuerkolben 15 voneinander getrennte Steuerkammern 16,17,18, wobei die erste Steuerkammer 16 des Steuerventils 14 mit dem Druck der Druckseite und die zweite Steuerkammer 17 mit dem Druck der Saugseite beaufschlagt ist, wobei die dritte Steuerkammer 18 über einen am Steuerkolben 15 ausgeführten Steuerkanal 19 mit der ersten Steuerkammer 16 oder mit der zweiten Steuerkammer 17 strömungsverbindbar ist. Der Steuerkanal 19 verläuft in Richtung der Längserstreckung des Steuerkolbens 15.

Ein Eingangsquerschnitt 20 in den Steuerkanal 19 ist abhängig von der Position des Steuerkolbens 15 veränderbar. Der Eingangsquerschnitt wird durch zumindest eine Eingangsöffnung in den Steuerkanal 19 gebildet. Beispielsweise sind mehrere Eingangsöffnungen am Umfang des Steuerkolbens 15 ausgeführt. Der Steuerkolben 15 durchragt einen Durchgangskanal 22 zwischen der ersten 16 und der zweiten Steuerkammer 17, wobei der variable Eingangsquerschnitt des Steuerventils 14 durch eine teilweise Überdeckung des Eingangsquerschnitts mit der Wandung des Durchgangskanals 22 erreicht wird. Der Steuerkanal 19 mündet an seinem dem Eingangsquerschnitt 20 abgewandten Ende in die dritte Steuerkammer 18. Der Druck der dritten Steuerkammer 18 wird über einen Strömungskanal 24 auf die Rückseite 2.1,3.1 der Rotoren 2,3 geleitet.

Das Steuerventil 14 kann am Rotorgehäuse 4 des Förderaggregates befestigt oder im Rotorgehäuse 4 integriert sein. Das Steuerventil 14 hat zwei Eingänge 26,27 zum Anschluss an die Saug- bzw. Druckseite des Förderaggregates und einen Ausgang 28 zum Anschluss an den zur Rückseite 2.1,3.1 der Rotoren 2,3 führenden Strömungskanal 24.

Das Steuerventil 14 ist beispielsweise als Proportionalventil ausgeführt. Der Steuerkolben 15 ist beispielsweise von zwei einander entgegen wirkenden Ventilfedern 23 beaufschlagt, um eine Rückstellung in eine Ausgangsstellung zu gewährleisten.

## Patentansprüche

1. Förderaggregat mit einem Antriebsrotor (2) und einem vom Antriebsrotor (2) angetriebenen Abtriebsrotor (3), die in einem Rotorgehäuse (4) drehbar gelagert sind und über jeweils eine Stirnverzahnung (5) kämmend zusammenwirken, wobei zumindest einer der beiden Rotoren (2,3) axial verstellbar und auf seiner dem anderen Rotor (2,3) abgewandten Rückseite (2.1,3.1) mit einem Ausgleichsdruck beaufschlagt ist,
**dadurch gekennzeichnet, dass**
ein Steuerventil (14) vorgesehen ist, das den Ausgleichsdruck auf einen vorbestimmten Wert zwischen einem Druck der Druckseite und einem Druck der Saugseite einstellt, wobei
das Steuerventil (14) einen Steuerkolben (15) und drei durch den Steuerkolben (15) voneinander getrennte Steuerkammern (16,17,18) aufweist, wobei die erste Steuerkammer (16) des Steuerventils (14) mit dem Druck der Druckseite und die zweite Steuerkammer (17) mit dem Druck der Saugseite beaufschlagt ist, wobei die dritte Steuerkammer (18) über einen am Steuerkolben (15) ausgeführten Steuerkanal (19) mit der ersten Steuerkammer (16) oder mit der zweiten Steuerkammer (17) durch zumindest eine Eingangsöffnung am Umfang des Steuerkolbens (15) strömungsverbindbar ist, wobei ein durch die zumindest eine Eingangsöffnung gebildeter Eingangsquerschnitt (20) des Steuerkanals (19) abhängig von der Position des Steuerkolbens (15) veränderbar ist und der Steuerkanal (19) an seinem dem Eingangsquerschnitt (20) abgewandten Ende in die dritte Steuerkammer (18) mündet, wobei der Steuerkolben (15) von zwei einander entgegen wirkenden Ventilfedern (23) beaufschlagt ist und wobei der Druck der dritten Steuerkammer (18) über eine Strömungsverbindung (24) auf die Rückseite (2.1,3.1) der Rotoren (2,3) geleitet ist.

2. Förderaggregat nach Anspruch 1, **dadurch gekennzeichnet, dass** der Steuerkolben (15) einen Durchgangskanal (22) zwischen der ersten und der zweiten Steuerkammer (16,17) durchragt, wobei der variable Eingangsquerschnitt des Steuerventils (14) durch eine teilweise Überdeckung des Eingangsquerschnitts mit der Wandung des Durchgangskanals (22) erreicht ist und dass der Druck der dritten Steuerkammer (18) über eine Strömungsverbindung (24) auf die Rückseite (2.1,3.1) der Rotoren (2,3) geleitet ist.

3. Förderaggregat nach Anspruch 1, **dadurch gekennzeichnet, dass** das Steuerventil (14) ein Proportionalventil ist.

4. Förderaggregat nach Anspruch 1, **dadurch gekennzeichnet, dass** das Steuerventil (14) am Rotorgehäuse (4) des Förderaggregates befestigt oder im Rotorgehäuse (4) integriert ist.

5. Förderaggregat nach Anspruch 1, **dadurch gekennzeichnet, dass** der Antriebsrotor (2) und der Abtriebsrotor (3) eine Zykloiden- oder Trochoidenverzahnung aufweisen.

## Claims

1. Delivery unit having a drive rotor (2) and having an output rotor (3) which is driven by the drive rotor (2), which rotors are mounted rotatably in a rotor housing (4) and interact in a meshing manner via in each case one spur toothing (5), wherein at least one of the two rotors (2, 3) is axially adjustable and is subjected to a compensating pressure on its rear side (2.1, 3.1), which faces away from the other rotor (2, 3),
**characterized in that**
provision is made of a control valve (14) which sets the compensating pressure to a predetermined value between a pressure of the pressure side and a pressure of the suction side, wherein
the control valve (14) has a control piston (15) and three control chambers (16, 17, 18) which are separated from one another by the control piston (15), wherein the first control chamber (16) of the control valve (14) is subjected to the pressure of the pressure side and the second control chamber (17) is subjected to the pressure of the suction side, wherein, via a control channel (19) formed on the control piston (15), the third control chamber (18) is able to be connected fluidically to the first control chamber (16) or to the second control chamber (17) by way of at least one entry opening on the periphery of the control piston (15), wherein an entry cross section (20), formed by the at least one entry opening, of the control channel (19) is variable as a function of the position of the control piston (15), and the control channel (19) opens at its end facing away from the entry cross section (20) into the third control chamber (18), wherein the control piston (15) is acted on by two valve springs (23) which counteract one another, and wherein the pressure of the third control chamber (18) is conducted via a flow connection (24) to the rear side (2.1, 3.1) of the rotors (2, 3).

2. Delivery unit according to Claim 1, **characterized in that** the control piston (15) projects through a passage channel (22) between the first and second control chambers (16, 17), wherein the variable entry cross section of the control valve (14) is achieved by partial covering of the entry cross section by the wall of the passage channel (22), and **in that** the pressure of the third control chamber (18) is conducted via a flow connection (24) to the rear side (2.1, 3.1) of the rotors (2, 3).

3. Delivery unit according to Claim 1, **characterized in that** the control valve (14) is a proportional valve.

4. Delivery unit according to Claim 1, **characterized in that** the control valve (14) is fastened to the rotor housing (4) of the delivery unit or is integrated in the rotor housing (4).

5. Delivery unit according to Claim 1, **characterized in that** the drive rotor (2) and the output rotor (3) have a cycloidal or trochoidal toothing.

## Revendications

1. Unité de refoulement comprenant un rotor d'entraînement (2) et un rotor de prise de force (3) entraîné par le rotor d'entraînement (2), lesquels sont supportés de manière rotative dans un boîtier de rotor (4) et coopèrent par engrènement par le biais d'une denture frontale respective (5), au moins l'un des deux rotors (2, 3) étant déplaçable axialement et étant sollicité sur son côté arrière (2.1, 3.1) opposé à l'autre rotor (2, 3) avec une pression d'équilibrage,
**caractérisée en ce**
**qu'**une soupape de commande (14) est prévue, laquelle ajuste la pression d'équilibrage à une valeur prédéterminée entre une pression du côté pression et une pression du côté aspiration,
la soupape de commande (14) présentant un piston de commande (15) et trois chambres de commande (16, 17, 18) séparées les unes des autres par le piston de commande (15), la première chambre de commande (16) de la soupape de commande (14) étant sollicitée avec la pression du côté pression et la deuxième chambre de commande (17) étant sollicitée avec la pression du côté aspiration, la troisième chambre de commande (18) pouvant être mise en liaison fluidique par le biais d'un canal de commande (19) réalisé au niveau du piston de commande (15) avec la première chambre de commande (16) ou avec la deuxième chambre de commande (17) par au moins une ouverture d'entrée au niveau de la périphérie du piston de commande (15), une section transversale d'entrée (20) du canal de commande (19), formée par l'au moins une ouverture d'entrée, pouvant être modifiée en fonction de la position du piston de commande (15) et le canal de commande (19), au niveau de son extrémité opposée à la section transversale d'entrée (20), débouchant dans la troisième chambre de commande (18), le piston de commande (15) étant sollicité par deux ressorts de soupape (23) agissant en sens inverse l'un de l'autre et la pression de la troisième chambre de commande (18) étant conduite par le biais d'une liaison fluidique (24) jusqu'au côté arrière (2.1, 3.1) des rotors (2, 3).

2. Unité de refoulement selon la revendication 1, **caractérisée en ce que** le piston de commande (15) passe à travers un canal de passage (22) entre la première et la deuxième chambre de commande (16, 17), la section transversale d'entrée variable de la soupape de commande (14) étant obtenue par un recouvrement partiel de la section transversale d'entrée avec la paroi du canal de passage (22) et **en ce que** la pression de la troisième chambre de commande (18) est conduite par le biais d'une liaison fluidique (24) jusqu'au côté arrière (2.1, 3.1) des rotors (2, 3).

3. Unité de refoulement selon la revendication 1, **caractérisée en ce que** la soupape de commande (14) est une soupape proportionnelle.

4. Unité de refoulement selon la revendication 1, **caractérisée en ce que** la soupape de commande (14) est fixée au boîtier de rotor (4) de l'unité de refoulement ou est intégrée dans le boîtier de rotor (4).

5. Unité de refoulement selon la revendication 1, **caractérisée en ce que** le rotor d'entraînement (2) et le rotor de prise de force (3) présentent une denture cycloïde ou trochoïde.
